# EUROPÄISCHE PATENTSCHRIFT

(11) **EP 0 332 954 B1**
(45) Veröffentlichungstag und Bekanntmachung des Hinweises auf die Patenterteilung: **12.08.1992**
(21) Anmeldenummer: 89103786.3
(22) Anmeldetag: 03.03.1989
(51) Int. Cl.: E04C 5/01

(54) **Korrosionsgeschütztes metallisches Verbindungselement**
Corrosion proof metallic joining element
Elément de liaison métallique inoxydable

(30) Priorität: 18.03.1988 CH 1029/88
(43) Veröffentlichungstag der Anmeldung: 20.09.1989
(73) Patentinhaber: PROCEQ S.A., 8034 Zürich (CH)
(72) Erfinder: Käser, René, CH-5430 Wettingen (CH); Siegrist, Rudolf, CH-8706 Zollikon (CH)
(74) Vertreter: Blum, Rudolf Emil Ernst

(56) Entgegenhaltungen:
- EP-A- 0 189 890
- DE-A- 3 446 006
- DE-A- 3 702 677
- US-A- 2 312 293

## Beschreibung

Die vorliegende Erfindung betrifft ein Verbindungselement mit einem metallischen Kern zur Uebertragung von Kräften zwischen einem ersten Teil aus hydraulisch abbindendem Material und einem weiteren zugeordneten Teil eines Bauwerks, wobei das Verbindungselement in einem Fugenbereich aus den Bauwerksteilen austritt und zum Schutz gegen von aussen angreifende korrosive Einflüsse eine aus einem Elastomer bestehenden Umhüllung besitzt, die auf dem Kern aufvulkanisiert und so bemessen ist, dass sie ein Stück weit in das hydraulisch abbindende Material hinein verläuft, womit die Einspannstelle des metallischen Kerns im hydraulisch abbindenden Material um dieses Stück ins Innere des Bauwerkteils verlegt ist, wobei die Elastomer-Umhüllung im Bereich der Austrittstelle des Verbindungselementes aus dem Bauwerksteil eine Schicht-Dicke im Millimeterbereich besitzt, so dass Verschiebungen des sich unter Last biegenden Verbindungselementes bei der Austrittstelle von der Elastomer-Umhüllung aufgenommen werden.

Solche Verbindungselemente sind z.B. aus der DE-A-34 46 006 bekannt.

Kragplattenanschlüsse, z.B. die Verankerung für Balkone, Loggien, Brüstungen, Attiken und Konsolen oder auch die Verankerung von Boden- bzw. Deckenteilen werden in der Regel mit Hilfe von durchgehenden oder miteinander verbundenen metallischen Verbindungselementen vorgenommen. Diese Verbindungselemente können bei Verwendung von Stahlbeton z.B. aus den üblichen Bewehrungselementen bestehen, welche aus dem zu verankernden Teil hinaus in den als Ankerungsgrund dienenden Gebäudeteil oder umgekehrt geführt werden. Je nach der aufzunehmenden Last können diese Verbindungselemente jedoch auch speziell zur Aufnahme von Druck- oder Biegemomenten ausgebildet werden. Solche Elemente werden dann nur an der Uebergangsstelle zwischen den zu verbindenden Teilen des Bauwerkes vorgesehen und haben mit der eigentlichen Bewehrung nichts mehr zu tun; dies ist auch dann der Fall, wenn Anschlusselemente wie Haken oder Bolzen verankert werden müssen.

In letzter Zeit wurde z.B. bei Balkonen dem Ort des Kragplattenanschlusses der Isolation vermehrte Aufmerksamkeit geschenkt. Spezielle Isolationselemente zwischen den zu verbindenden Teilen des Bauwerkes sollen helfen, Wärmebrücken zu vermeiden. Dabei entstehen natürlich wieder neue Fugen, durch welche Feuchtigkeit oder andere korrosive Medien zu den metallischen Verbindungselementen gelangen können.

Zur Lösung dieses Korrosionsproblems wurden bisher verschiedene Versuche unternommen. Die Verbindungselemente wurden z.B. vollständig mit einem äusserst dünnen Schutzanstrich von z.B. 60-80 Mikrometer Dicke überzogen, wie in der Europäischen Patentanmeldung Nr. 0 189 890 beschrieben ist. Es sind auch Lösungen bekannt, bei welchen die Bewehrungselemente im Bereich der Eintrittstelle mit einem Metallschutzüberzug (vgl. DE-OS 37 02 677) oder mit einer Rohrmanschette aus Kautschuk versehen sind, wie dies in der erwähnten DE-A-34 46 006 beschrieben ist.

Bei allen diesen Lösungen ergeben sich jedoch Effekte, welche dem Schutzzweck abträglich sind. Dünne Schutzschichten sind auf dem Bau während der normalen Handhabung sehr gefährdet; eine Garantie für unverletzte Schutzschichten kann nicht übernommen werden. Aber auch im bereits fertiggestellten Gebäude ergeben sich Probleme: durch Relativverschiebungen, bedingt durch Temperaturunterschiede, wird der Schutzanstrich häufig an der Eintrittstelle in den jeweiligen Teil des Bauwerkes verletzt, so dass letztendlich auch bei sorgfältigster Handhabung auf dem Bau ein sicherer Korrosionsschutz fehlt. Ferner kann durch solche Verschiebungen der Beton an der Einspannstelle des Verbindungselementes weggesprengt werden oder Risse bekommen, so dass dort korrodierende Flüssigkeit zum metallischen Kern vordringen kann. Auch die Verwendung von rostfreien Metallschutzüberzügen verspricht keinen sicheren Korrosionsschutz. Im übrigen existiert ein schlechthin rostfreies Metall nicht; sicher ist nur, dass verschiedene Legierungen gegen bestimmte korrosive Angriffe erhöhten Widerstand bieten. Entstehende Haarrisse bzw. entstehender Lochfrass sind sehr schwer zu entdecken. Der nötige Kontrollaufwand ist unverhältnismässig gross.

Die konventionellen Massnahmen bezüglich Korrosionsschutz von in Fugen frei geführten metallischen Verbindungselementen lassen insbesondere deshalb zu wünschen übrig, weil Gebäude eine sehr lange Lebensdauer haben und dadurch die Korrosion von Verbindungselementen langfristig erhalten werden muss.

Entsprechend ist es Aufgabe der vorliegenden Erfindung, für Bewehrungs- bzw. Verankerungs- oder Verbindungselemente einen Korrosionsschutz zu schaffen, welcher Sicherheit gegen Beschädigung auf der Baustelle sowie gegen Beschädigung durch Relativbewegungen von Gebäudeteilen im Bauwerk aufgrund von Temperaturschwankungen bietet. Dabei muss der Korrosionsschutz auch bei hochbelasteten, nur im Fugenbereich angeordneten Verbindungs- bzw. Verankerungselementen gewährleistet sein. Weiter muss der Korrosionsschutz auf alle Profile anwendbar sein, welche für die Aufnahme der jeweiligen Last eingesetzt werden müssen. Dabei muss die Wirkung über die langen, im Bauwesen üblichen Zeiträume aufrecht erhalten bleiben.

Erfindungsgemäss wird diese Aufgabe gelöst durch ein metallisches Verbindungselement mit den Merkmalen von Anspruch 1.

Die Umhüllung besteht aus einem Elastomer-Werkstoff, vorzugsweise einem für Brückenauflager verwendeten Elastomer-Werkstoff, wie z.B. Chloropren-Kautschuk (CR), Aethylen-Propylen-Kautschuk (EPDM) oder Butylkautschuk (IIR). Solche elastische, gleichzeitig aber harte und zähe Materialien eignen sich auch bei langfristigen Beanspruchungen. Der Uebergang von einem Schutzanstrich mit geringster Dicke zu einer Ummantelung mit einer Dicke im Millimeterbereich aus dem oben erwähnten Material bietet die folgenden Vorteile: die beschriebene Umhüllung ist sehr zäh und gegenüber der rauhen Behandlung auf der Baustelle unempfindlich. In der Fuge selbst wirkt sie als absoluter Korrosionsschutz insofern, als den korrosiven Einflüssen ein Einwirken auf die Oberfläche des metallischen Verbindungselementes verunmöglicht wird. An der Eintrittsstelle in den jeweiligen Teil des Bauwerkes wirkt die miteingegossene Umhüllung zusätzlich als Dichtung. Weiter vermindert die elastische Umhüllung die Gefahr der Beschädigung des Betons bei Relativverschiebung aufgrund von Temperaturdifferenzen. Diese Gefahr besteht vor allem bei Balkonen, welche gegenüber dem restlichen Bauwerk möglichst gut isoliert sein sollen. Durch die erwähnte Relativververschiebung entstehen Scherungskräfte, durch welche sich die Verbindungselemente im Bereich der Eintrittsstelle schräg stellen möchten; über einen längeren Zeitraum wird dann der Beton an der Eintrittsstelle des Verbindungselements trichterförmig oder oval aufgeweitet. Dadurch entsteht eine Ritze, in welche korrosionsfördernde Medien eindringen können. Durch die kompressible und dehnbare Umhüllung wird die Gefahr des Aufweitens der Eintrittsstelle, wie oben beschrieben, im wesentlichen eliminiert und eine eventuelle Aufweitung ins Innere hinter den abdichtenden Bereich verlegt. Dies erhöht die Sicherheit gegen Korrosion beträchtlich.

Ein weiterer Vorteil besteht darin, dass ein Elastomer grundsätzlich mit Metall und/oder z.B. Beton verträglich ist; es muss also nicht befürchtet werden, dass zusätzliche, schwer abschätzbare elektrochemische Vorgänge stattfinden werden.

Bevorzugte Ausführungsbeispiele besitzen die Merkmale von abhängigen Ansprüchen; insbesondere ist die Aussenfläche der Umhüllung für verbesserte Dichtwirkung gegenüber korrosiven Fluiden mit Ausformungen versehen.

Damit bei Relativverschiebungen auf der druckentlasteten Seite des Verbindungselementes trotz der Elastizität der Umhüllung keine Ritze entsteht, in welcher korrosive Einflüsse wirksam werden können, ist im Endbereich der Umhüllung eine flanschartig umlaufende Erhebung vorgesehen. Die Wirkung dieser Erhebung wird nachstehend in den Figuren noch näher erläutert.

Mehrere solche Erhebungen, z.B. hintereinander angeordnete Ringe, erzeugen eine entsprechende Mehrfachwirkung, welche die Sicherheit erhöht. In geeigneter Ausgestaltung besitzen sie die Wirkung einer Labyrinthdichtung herkömmlicher Natur gegen das Eindringen von Fluiden. Die konkrete Ausgestaltung dieser Erhebungen richtet sich nach dem Einzelfall bzw. der zu erwartenden Relativverschiebung des Verbindungselementes in seinem Teil des Bauwerkes. Wichtig ist, dass auf alle Fälle eventuell eindringende korrosive Fluide spätestens am Ende der Umhüllung gestoppt werden und nicht zum metallischen Verankerungsbereich der Verbindungselemente vordringen können. Diese Wirkung kann auch eine einfache Riffelung der Oberfläche der Umhüllung entfalten; nebst ihrer Wirkungen als Labyrinth erhöht sie dann auch die Haftung gegenüber Kunststoffteilen, wie z.B. Isolationskörpern.

Weitere bevorzugte Ausführungsformen besitzen Merkmale, welche die Haftung der Umhüllung auf dem Verbindungselement auch bei höchsten Beanspruchungen sicherstellen. So kann z.B. die Verwendung eines Haftvermittlers mit eventuellem vorherigen Verzinken des Verbindungselementes oder das direkte Aufvulkanisieren der Umhüllung auf das Verbindungselement bewirken, dass Verbindungselement und Umhüllung untrennbar miteinander verbunden sind und damit Korrosion im Bereich der Umhüllung vollständig ausgeschlossen ist.

Speziell beim Aufvulkanisieren kann das Verbindungselement jede beliebige Form aufweisen. Es spielt nicht nur das Profil im Querschnitt eine Rolle, es können auch Veränderungen über die Länge des Profils vorgesehen werden.

Die Erfindung wird anhand der Figuren noch etwas näher erläutert. Es zeigt:
Fig. 1 einen Querschnitt durch die Verbindungsstelle zweier Teile eines Bauwerkes,
Fig. 2a die Dichtwirkung der Umhüllung beim Auftreten von Scherungskräften;
Fig. 2b die Dichtwirkung der Umhüllung beim Auftreten von Zug- oder Druckkräften.

In Fig. 1 bezeichnen 1 und 2 verschiedene Teile eines Bauwerkes, im vorliegenden Fall bestehen beide aus Beton. Der Teil 1 kann dabei als Kragplatte, z.B. Balkon, aufgefasst werden und der Teil 2 als das entsprechende Verankerungsteil im Bauwerk. Die dargestellte Anordnung ist der Einfachheit halber symmetrisch aufgebaut; dies ist nicht zwingend. Der Verankerungsteil 2 könnte auch im gesamten aus z.B. einen Stahlträger oder einem sonstigen Teil eines Bauwerkes bestehen, an welchem die Verbindungselemente, statt wie dargestellt in Beton eingegossen, auf die übliche fachmännische Art und Weise befestigt und verankert sind.

Als metallische Verbindungselemente dienen in Fig. 1 beispielsweise ein Zugstab 3, ein Druckstab 4, welcher mit je einer Druckaufnahmeplatte 5 versehen ist, und ein auf Biegung beanspruchbares Element 6 zur Aufnahme von Biegemomenten. Die beiden Bauwerkteile 1 und 2 sind durch die Fugen 7,7′, voneinander getrennt; in Fuge 7 ist schematisch ein Isolierelement oder ein eine andere Funktion erfüllendes Element 8 eingezeichnet.

Durch die Ritzen 9 bzw. durch die Fuge 7′ kann nun Feuchtigkeit oder ein anderes korrosives Medium eindringen. Die Umhüllung 10 verhindert einen Kontakt mit den korrosionsgefährdeten, metallischen Bereichen der Verbindungselemente 3,4,6. Da an der Eintrittsstelle des jeweiligen Verbindungselements in den Baukörper die Bildung von feinen Ritzen, durch welche das korrosive Medium eindringen kann, nicht zuverlässig auszuschliessen ist, wird mit Vorteil eine weitere Sperre vorgesehen. Diese Sperre soll verhindern, dass das eingedrungene, korrosive Medium an die im Baukörper liegenden, ungeschützten Bereiche der Verbindungselemente gelangt. Diese Sperre besteht beispielsweise aus einem flanschförmigen Kragen 11, der, wie anhand der Fig. 2 noch näher erläutert wird, Dichtungsfunktion hat und den Weg des korrosiven Mediums von der Eintrittsstelle 13 bis zum korrosionsgefährdeten Teil des Verbindungselements verlängert. Die Ausgestaltung der Sperre als Labyrinth 12 besitzt den zusätzlichen Vorteil, dass der Eindringweg für das korrosive Medium weiter verlängert und die Dichtungswirkung vervielfacht wird; bei kurzen Verbindungselementen, wie z.B. beim Verbindungselement 4, kann dies von Vorteil sein. Auf die Funktionsweise solcher Sperren 11,12 bei der Abdichtung wird in der Beschreibung zur Fig. 2 näher eingegangen.

Auch eine Riffelung 18, wie sie als weiteres Beispiel einer Sperre der genannten Art vorgesehen sein kann, wirkt als Labyrinth. Zusätzlich ist dabei der Vorteil gegeben, dass durch solch eine Riffelung die Reibung zwischen Umhüllung 10 und z.B. einem Isolationskörper 8 vergrössert wird. Dies ist darum wichtig, weil die heute benötigten Isolationskörper auf der durch sie hindurchgehenden Armierung zum Rutschen neigen und damit wiederum die Gefahr besteht, dass beim Einbau auf der Baustelle Probleme entstehen.

Die Fig. 2a und 2b zeigen die Verhältnisse unter zwei verschiedenen Lastzuständen. In Fig. 2a ist eine Situation dargestellt, wie sie bei temperaturbedingter Relativverschiebung zwischen den verschiedenen Teilen eines Bauwerkes gegeben sein kann. Ein neben einem hydraulisch abgebundenen Teil 1 eines Bauwerks vorgesehenes Teil 2 (nicht näher dargestellt) ist mit Hilfe eines auf Zug oder Druck beanspruchbaren Verbindungselementes 4 am Teil 1 verankert. Der Pfeil gibt die Richtung der am Verbindungselement wirkenden Last an. Durch diese Beanspruchung unterliegt das Verbindungselement 4 einer Biegung. Während die Umhüllung 10 an der einen Seite durch den erhöhten Druck gut dichtet, hat sich an der anderen Seite eine Ritze 13 geöffnet. Durch die Biegeverformung des Verbindungselements 4 wird nun aber der entsprechende Flansch 11 über einen Teil 11′ seines Umfangs an der Vorderseite 14 fest angedrückt, derart, dass vollständige Dichtung trotz der offenen Ritze 13 gewährleistet ist. Ueber den gegenüberliegenden Teil 11˝ seines Umfangs tritt eine erhöhte Dichtwirkung an der Hinterseite 15 auf.

Im Bereich zwischen den beiden extremen Umfangssstellen 11′ und 11˝ bleibt der Flansch im wesentlichen unverformt und stellt damit auch dort eine Dichtung sicher. An Fig. 2a ist ferner die bereits erwähnte Vermeidung einer Beschädigung des Betons an der Eintrittsstelle des Verbindungselements 4 ersichtlich. Durch die Elastizität der Umhüllung wird ein Aufweiten dieser Eintrittsstelle durch die Wirkung des Verbindungselements vermieden. Dies trägt seinerseits dazu bei, das Eindringen von korrosiven Medien zu erschweren.

Fig. 2 b zeigt die einfacheren Verhältnisse bei nur Zug- oder Druckbelastung. Der Kragen 11 presst sich auf einer ringförmigen Fläche an das Material von Teil 1 an und dichtet sicher ab.

Die in Fig. 2a und 2b dargestellten Verhältnisse gelten natürlich auch dann, wenn anstelle der temperaturbedingten Beanspruchung zwischen benachbarten Teilen eines Bauwerks eine weitere Last, gleichförmig oder wechselnd, angreift. Z.B. kann das aus dem aus hydrau- lisch abbindenden Material bestehenden Teil herausragende Ende des Verbindungselement mit einem Haken für Spann- oder sonstige Lastseile versehen sein.

Auf die beschriebene Weise gelingt es, korrosive Einflüsse bei wechselnden Belastungen bzw. Verformungen vom metallischen Verbindungselement fernzuhalten. Die Länge der Umhüllung im betreffenden Teil des Bauwerks aus hydraulisch abbindendem Material entspricht mindestens der üblichen Ueberdeckung von Armierungen in Beton. Die Dicke der Umhüllung wird vorzugsweise so gewählt, dass das unter Last sich biegende Verbindungselement nicht auf dem die Umhüllung umgebenden Material des Bauwerkteils aufsitzt. Dies bedeutet, dass die Einspannstelle des Verbindungselements ins Innere des Bauwerkteils verlegt ist. Die zu wählende Dicke hängt damit von den Charakteristiken des Verbindungselements im Einzelfall ab, liegt aber vorzugsweise im Bereich zwischen 1 und 3 mm.

## Patentansprüche

1. Verbindungselement mit einem metallischen Kern (3; 4; 6) zur Uebertragung von Kräften zwischen einem ersten Teil (1) aus hydraulisch abbindendem Material und einem weiteren, zugeordneten Teil (2) eines Bauwerks, wobei das Verbindungselement in einem Fugenbereich (7, 7′) aus den Bauwerksteilen austritt und zum Schutz gegen von aussen angreifende korrosive Einflüsse eine aus einem Elastomer bestehenden Umhüllung (10) besitzt, die auf dem Kern aufvulkanisiert und so bemessen ist, dass sie ein Stück weit in das hydraulisch abbindende Material (2) hinein verläuft womit die Einspannstelle des metallischen Kerns (3; 4; 6) im hydraulisch abbindenden Material (2) um dieses Stück ins Innere des Bauwerkteils verlegt ist, wobei die Elastomer-Umhüllung (10) im Bereich der Austrittsstelle des Verbindungselementes aus dem Bauwerksteil eine Schicht-Dicke im Millimeterbereich besitzt, so dass Verschiebungen des sich unter Last biegenden Verbindungselementes bei der Austrittsstelle von der Elastomer-Umhüllung aufgenommen werden, dadurch gekennzeichnet, dass die Elastomer-Umhüllung (10) an der Einspannstelle in einem elastisch verformbaren, tellerartigen Ringflansch (11) endet und zwischen dem Ringflansch und der Austrittsstelle mehrere, umlaufende Erhebungen bzw. Rillen (12; 18) vorgesehen sind, die zusammen eine Labyrinthdichtung bilden.

2. Verbindungselement nach Anspruch 1, dadurch gekennzeichnet, dass die Erhebungen bzw Rillen als Riffelung (18) der Oberfläche der Umhüllung ausgebildet sind.

3. Verbindungselement nach einem der Ansprüche 1 oder 2, dadurch gekennzeichnet, dass mindestens von der aus Elastomer bestehenden Umhüllung (10) abgedeckte Oberflächenbereiche des metallischen Kerns (3; 4; 6) verzinkt sind.

4. Verbindungselement nach einem der Ansprüche 1 bis 3, dadurch gekennzeichnet, dass die aus Elastomer bestehende Umhüllung und der Metallkörper (3; 4; 6) des Verbindungselementes mit einem Haftvermittler untrennbar miteinander verbunden sind.

5. Verbindungselement nach einem der Ansprüche 1 bis 4, dadurch gekennzeichnet, dass die Dicke der aus Elastomer bestehenden Umhüllung (10) im wesentlichen zwischen 1 und 3 mm beträgt.

6. Verbindungselement nach einem der vorangehenden Ansprüche, dadurch gekennzeichnet, dass die aus Elastomer bestehende Umhüllung (10) derart angeordnet ist, dass in eingebautem Zustand ihre Länge innerhalb des Bauwerks aus hydraulisch abbindendem Material (2) mindestens der üblichen Ueberdeckung von Armierungen in Beton entspricht.

7. Verbindungselement nach einem der vorangehenden Ansprüche, dadurch gekennzeichnet, dass die Umhüllung (10) aus einem synthetischen Kautschuk besteht.

## Claims

1. Joining element having a metallic core (3; 4; 6) for transferring forces between a first part (1) made of hydraulicly setting material and another, coordinated part (2) of a building, wherein the joining element in a joint spacing zone (7, 7′) emerges from the parts of the building and for protection against external corrosive influences comprises an elastomeric covering (10) vulcanized onto the core and being sized to have a portion extending into the hydraulicly setting material (1), whereby the point of fixation of the metallic core (3; 4; 6) in the hydraulicly setting material is displaced into the interior of the part of the building by said portion, the elastomeric covering (10) having a thickness in the range of millimeters at the place where the joining element emerges from the building part, such that displacements of the joining element bent under load are absorbed by the elastomeric covering at said place, characterized in that the elastomeric covering (10) at the point of fixation ends with an elastically deformable dish-like, annular flange and in that between said annular flange and said place where the joining element emerges several circular projections or grooves (12; 18) are provided which together form a labyrinth sealing.

2. Joining element of claim 1, characterized in that the projections or grooves are provided in the form of a corrugation (18) of the surface of the covering.

3. Joining element of one of the claims 1 or 2, characterized in that at least the surface portions of the metallic core (3; 4; 6) are covered by the covering (10) of elastomeric material are galvanized.

4. Joining element of one of the claims 1 to 3 characterized in that the covering (10) of elastomeric material and the metallic body (3; 4; 6) of the joining element are inseparably connected by means of an adhesion promoter.

5. Joining element of one of the claims 1 to 4, characterized in that the thickness of the covering (10) of elastomeric material substantially is between 1 and 3 mm.

6. Joining element of one of the preceding claims, characterized in that the covering (10) of elastomeric material is provided so that in the mounted condition its length within the building of hydraulicly setting material (2) at least corresponds to the standard overhead cover of reinforcements in concrete.

7. Joining element of one of the preceding claims, characterized in that the covering (10) consists of a synthetic rubber.

## Revendications

1. Elément de fixation comportant un noyau (3; 4; 6) métallique assurant la transmission de forces entre un premier élément (1) en matériau à prise hydraulique et un autre élément (2) associé d'une construction, l'élément de fixation sortant des éléments de construction dans la région d'un joint (7, 7′) et étant muni d'une enveloppe (10) en élastomère destinée à le protéger des influences extérieures corrosives, vulcanisée sur le noyau et dimensionnée de manière à ce qu'une partie de celle-ci pénètre dans le matériau à prise hydraulique (2), la zone de fixation du noyau (3; 4; 6) métallique dans le matériau à prise hydraulique (2) étant décalée de la valeur de cette partie à l'intérieur de l'élément de construction, l'enveloppe (10) en élastomère ayant une épaisseur de l'ordre du millimètre dans la région où l'élément de fixation sort de l'élément de construction de telle sorte que des déplacements de l'élément de fixation sous l'action de la charge au niveau du point de sortie soient absorbés par l'enveloppe en élastomère, caractérisé en ce que l'enveloppe en élastomère (10) se termine par un collet annulaire (11) en forme d'assiette, élastiquement déformable, au niveau du point de fixation et en ce que plusieurs saillies ou creux (12; 18) circulaires qui forment ensemble un joint à labyrinthe sont prévues entre le collet annulaire et le point de sortie.

2. Elément de fixation selon la revendication 1, caractérisé en ce que les saillies ou les creux sont réalisées sous forme de cannelures (18) à la surface de l'enveloppe.

3. Elément de fixation selon l'une des revendications 1 ou 2, caractérisé en ce qu'au moins des parties de la surface du noyau métallique (3; 4; 6) recouvertes par l'enveloppe (10) en élastomère sont galvanisées.

4. Elément de fixation selon l'une des revendications 1 à 3, caractérisé en ce que l'enveloppe (10) en élastomère et le corps (3; 4; 6) métallique de l'élément de fixation sont liés entre eux de manière inséparable au moyen d'un adhésif.

5. Elément de fixation selon l'une des revendications 1 à 4, caractérisé en ce que l'épaisseur de l'enveloppe (10) en élastomère est essentiellement comprise entre 1 et 3 mm.

6. Elément de fixation selon l'une des revendications précédentes, caractérisé en ce que l'enveloppe (10) en élastomère est disposée de manière telle, qu'à l'état monté, sa longueur située dans la construction en matériau à prise hydraulique (2) corresponde au moins l'enrobage normal des armatures dans le béton.

7. Elément de fixation selon l'une des revendications précédentes, caractérisé en ce que l'enveloppe (10) est en caoutchouc synthétique.
